# FASCICULE DE BREVET EUROPEEN

(11) **EP 3 544 569 B1**
(45) Date de publication et mention de la délivrance du brevet: **09.09.2020**
(21) Numéro de dépôt: 17822359.0
(22) Date de dépôt: 22.11.2017
(51) Int. Cl.: A61J 1/10, B65D 75/48

(54) **POCHE SOUPLE 3D À EMPLIR POUR FLUIDES BIOPHARMACEUTIQUES, ET PROCÉDÉ POUR RÉALISER UNE TELLE POCHE**
FÜLLBARER FLEXIBLER 3D-BEUTEL FÜR BIOPHARMAZEUTISCHE FLÜSSIGKEITEN UND VERFAHREN ZUR HERSTELLUNG EINES DERARTIGEN BEUTELS
FILLABLE 3D FLEXIBLE POUCH FOR BIOPHARMACEUTICAL FLUIDS, AND METHOD FOR PRODUCING SUCH A POUCH

(30) Priorité: 25.11.2016 FR 1670709
(43) Date de publication de la demande: 02.10.2019
(73) Titulaire: Sartorius Stedim FMT SAS, 13400 Aubagne (FR)
(72) Inventeur: BAZIN, Frédéric, 13260 Cassis (FR)
(74) Mandataire: Vigand, Philippe
(86) Numéro de dépôt international: PCT/FR2017/000216
(87) Numéro de publication internationale: WO 2018/096226

(56) Documents cités:
- WO-A1-00/01431
- US-A- 5 788 121
- US-A1- 2005 220 369
- US-A1- 2008 310 766

## Description

L'invention est relative au domaine du conditionnement des fluides biopharmaceutiques et concerne, plus spécialement, un réservoir souple à emplir, sous la forme d'une poche souple 3D (trois dimensions), qui doit généralement être placé dans un conteneur rigide. L'invention concerne également un équipement et un procédé de production d'une telle poche souple 3D.

On entend par "produit biopharmaceutique", un produit issu de la biotechnologie, les milieux de cultures, les cultures cellulaires, les solutions tampon, les liquides de nutrition artificielle, les produits sanguins et dérivés de produits sanguins, ou un produit pharmaceutique ou plus généralement un produit destiné à être utilisé dans le domaine médical. Un tel produit est sous forme liquide, pâteuse, ou éventuellement poudreuse. L'invention s'applique également à l'emplissage de poches souples par d'autres produits mais soumis à des exigences analogues en ce qui concerne leur conditionnement.

Dans les poches 3D de ce type, à usage unique et destinées à recevoir un produit biopharmaceutique (de la classe internationale A61J 1/05 selon la classification internationale ou coopérative), le volume est typiquement délimité par une paroi d'extrémité inférieure, une paroi d'extrémité supérieure et une paroi latérale souple, pouvant se trouver dans deux états extrêmes - plié à plat et déplié déployé. La poche 3D peut être déformée pour passer de l'un à l'autre de ces états ou être dans tout état intermédiaire. Les parois de la poche, composées d'un film monocouche ou multicouche, en matière plastique telle que le polyéthylène ou un complexe comprenant du polyéthylène, délimitent un espace interne qui, à l'état plié, est de volume minimal et, à l'état déplié et déployé est maximal. Cet espace est destiné à recevoir le produit biopharmaceutique pour le stockage, le traitement, le transport. Une telle poche souple, biocompatible, à usage unique, peut définir un volume important de 2 ou 5 litres au moins, jusqu'à 3.000 litres, voire même plus, ce qui justifie qu'on la qualifie de 3D. Une telle poche offre ainsi une contenance importante tout en pouvant être aisément stockée. Un exemple d'une telle poche est décrit dans la demande internationale WO00/04131 ou dans le document FR 2781202. Contrairement aux poches dont seul le fond présente un soufflet (avec un risque accru de ruptures), il est préférable de créer deux soufflets opposés, de la manière illustrée sur les figures 3 à 5 du document WO00/04131. Les soudures du haut et du fond de la poche sont réalisées en K, avant de procéder à une découpe des portions d'angles (coupe pour retirer les parties externes des films au-delà des zones de soudure).

Parfois les produits renfermés dans ce genre de poche sont utilisés à des milliers de kilomètres de l'endroit où la poche a été remplie. Ces produits sont souvent d'une haute valeur financière, voire souvent d'une haute valeur pour la santé des individus puisqu'ils peuvent servir par exemple à la fabrication de médicaments destinés à la santé humaine. Il est donc essentiel que ces poches parviennent sûrement à leur destination, pleines du liquide avec lequel elles ont été remplies à l'origine et non contaminées.

Dans certaines options, la poche peut aussi comporter des capteurs (température, pH, caractérisation physico-chimique de la biomasse) et/ou un organe de traitement, par exemple sous la forme d'un mélangeur actionnable par accouplement mécanique ou mobile par entraînement magnétique.

Au regard des nombreuses contraintes auxquelles sont soumises ces poches, notamment pendant leur transport ou pendant certains traitements du produit biopharmaceutique : accélérations, freinages, ballottements, secousses, vibrations, etc. (i.e. nombreuses forces dont des forces de cisaillement qui ont tendance à altérer le film qui les constitue, notamment aux endroits sensibles comme les pliures), il est indispensable de former le ou les ports de connexion, servant notamment à l'emplissage ou à la vidange, dans une portion de la poche qui est séparée des zones de soudure. En outre, ces ports de connexion sont les uniques accès à l'espace interne, les poches étant dépourvues de couvercle articulé ou amovible, rabat d'ouverture/fermeture, portion pelable ou déchirable, et dépourvues de zones fragiles. Les poches ne présentent pas de zones de faiblesse dans les zones de soudure.

On peut prévoir que la poche soit pourvue d'un port d'entrée ou d'introduction d'un produit biopharmaceutique et un port d'amenée de gaz, par exemple du côté d'une paroi d'extrémité supérieure. Des conduites d'alimentation correspondantes, connectées chacune à une source d'alimentation (qui est généralement externe au conteneur rigide servant à transporter et stocker la poche 3D à l'état empli), sont raccordées à ces ports respectifs. Alternativement, l'emplissage peut être réalisé en utilisant une ligne inférieure d'alimentation. Le document EP-B1-0326730 décrit un emplissage de ce type, avec l'inconvénient que la poche souple est plus complexe, celle-ci étant munie de volets latéraux, ce qui limite l'intérêt de ce type d'option. Il est généralement souhaitable de limiter la complexité et le coût de la poche souple 3D qui est un consommable à usage unique (il s'agit ici de la poche souple sans les éventuels accessoires).

La soudure en K s'applique également pour des poches à usage médical ou médicinal (usage unique également) qui présentent une large ouverture supérieure dans une configuration déployée parallélépipédique, comme décrit notamment dans le brevet US 6332711 B1. Dans ce cas, il est préférable de prévoir un port de connexion inférieur pour la vidange.

En pratique, la fabrication d'une soudure en K s'avère délicate et implique de nombreuses opérations de soudures et de découpe. Le coût de fabrication est ainsi particulièrement difficile à abaisser. En outre, les jointures entre trois bandes soudées représentent des zones relativement fragiles, qui peuvent être soumises à des contraintes de torsion importantes pendant le processus d'emplissage et/ou pendant des opérations de transport.

Il existe donc un besoin pour une poche 3D robuste et adaptée à la conservation, au traitement, et/ou au transport de fluide biopharmaceutique (de volume de 50 litres et plus), qui soit simple à produire et robuste, en limitant le risque de dégradation dans les zones les plus fragiles.

Selon un premier aspect, l'invention a pour objet une poche souple 3D (à soufflets) pour produit biopharmaceutique, conçue pour se déployer à partir d'une configuration plane à vide vers une configuration sensiblement parallélépipédique dans un état empli.

La poche souple 3D présente :
- un premier élément de paroi consistant en un film et permettant de définir une face avant, le premier élément de paroi ayant deux bords latéraux répartis de part et d'autre d'un axe longitudinal de la poche dans la configuration plane,
- un deuxième élément de paroi consistant en un film et permettant de définir une face arrière, le deuxième élément de paroi ayant deux bords latéraux répartis de part et d'autre dudit axe longitudinal de la poche dans la configuration plane,
- un premier soufflet et un deuxième soufflet, reliés chacun à deux bords latéraux de l'un et l'autre des premier et deuxième éléments de paroi, le premier soufflet et le deuxième soufflet étant constitués par des films respectifs découpés d'une pièce et susceptibles chacun de se plier, typiquement en deux, le long d'une ligne de pliage vers l'intérieur qui s'étend entre deux extrémités opposées de la poche souple,
l'axe longitudinal de la poche souple s'étendant entre la ligne de pliage du premier soufflet et la ligne de pliage du deuxième soufflet dans la configuration plane,
avec la particularité que, à l'une des deux extrémités opposées, les films constituant respectivement le premier élément de paroi et le deuxième élément de paroi sont soudés directement l'un à l'autre de façon à définir une portion de jonction commune aux bords latéraux qui, dans la configuration plane, fait saillie axialement vers l'extérieur par rapport aux premier et deuxième soufflets et est délimitée par deux arêtes obliques par rapport à l'axe longitudinal.

Grâce à ces dispositions, la poche souple dispose d'une portion de jonction qui s'étend axialement au-delà d'une zone de pliage en deux des soufflets et constitue un élément de renfort qui réduit les contraintes de torsion exercées dans la zone de soudure directe entre le premier élément de paroi et le deuxième élément de paroi. On réduit ainsi les fragilités aux jonctions de transition entre quatre couches (du côté de l'un ou l'autre des soufflets, plié en deux) et deux couches (zone intermédiaire d'accolement direct entre le premier élément de paroi et le deuxième élément de paroi).

De préférence, les deux arêtes obliques se rejoignent à une extrémité libre de la portion de jonction et, dans la configuration plane, ces deux arêtes obliques s'écartent l'une de l'autre en s'éloignant de l'extrémité libre et sont chacune prolongées, à l'opposé de l'extrémité libre, de façon rectiligne au moins par une section des bords latéraux qui est soudée à une section de bord longitudinal de l'un parmi le premier soufflet et le deuxième soufflet. Les deux arêtes obliques sont typiquement droites.

Cet agencement à l'une des extrémités de la poche permet de délimiter le premier élément de paroi et/ou le deuxième élément de paroi par seulement deux côtés qui sont jointifs à l'extrémité libre, contrairement à une soudure en K qui requiert une découpe avec trois côtés. Il en résulte que le procédé de fabrication peut être simplifié, par exemple en réalisant une découpe en V et deux soudures correspondantes, plutôt que deux coupes obliques et une coupe perpendiculaire à l'axe longitudinal pour définir trois bandes de soudure.

Dans une option préférée, la poche est pourvue d'au moins un port de connexion pour le remplissage et/ou la vidange, formé exclusivement dans l'un parmi le premier élément de paroi et le deuxième élément de paroi.

La portion de jonction est typiquement plane et présente, à l'opposé d'une extrémité libre plus étroite, une base rectiligne, plus large, qui s'étend transversalement de l'une à l'autre des lignes de pliage des premier et deuxième soufflets. La portion de jonction peut en outre rester flexible et se plier, au moins dans la configuration sensiblement parallélépipédique, autour d'une ligne de pliage définie par la base rectiligne et/ou en se conformant en C dans un plan de coupe transversal de la portion de jonction.

Grâce à la disposition de la portion de jonction, on dispose d'une plus grande zone pour interconnecter les films et la poche présente une extrémité soudée suffisamment robuste pendant l'emplissage et le transport. On comprend que cela permet avantageusement, de façon cumulative :
- de simplifier les opérations par rapport à la réalisation d'une soudure en K, en supprimant la soudure transversale et éventuellement la découpe transversale ;
- de réduire le risque de rupture à l'extrémité de liaison où se rejoignent tous les films constituant la poche ; et
- de réaliser l'emplissage dans un volume parallélépipédique qui convient aux contraintes de transport, l'aptitude au pliage de la portion de jonction qui est plane et robuste permettant à la poche souple d'être reçue dans le même type de cuve ou autre conteneur rigide qu'une poche présentant une soudure en K.

Selon une particularité, les deux arêtes obliques sont :
- une première arête rectiligne définie par deux des bords latéraux qui
   -- sont soudés l'un à l'autre dans la portion de jonction,
   -- tout en étant séparés en dehors de la portion de jonction en étant soudés chacun au premier soufflet,
- une deuxième arête rectiligne définie par deux autres des bords latéraux qui
   -- sont soudés l'un à l'autre dans la portion de jonction,
   -- tout en étant séparés en dehors de la portion de jonction en étant soudés chacun au deuxième soufflet.

Selon une particularité, dans la configuration plane, les deux lignes de pliage sont séparées par un espacement transversal qui est typiquement constant.

Selon une particularité, dans la configuration plane de la poche souple 3D, la ligne de pliage de chaque soufflet est rectiligne et de longueur inférieure d'au moins 25 mm à l'extension maximale de la poche souple mesurée suivant l'axe longitudinal dans la configuration plane.

Selon une particularité, la portion de jonction est triangulaire, les bords latéraux respectifs de l'un et l'autre des premier et deuxième éléments de paroi comportant chacun un tronçon intermédiaire rectiligne qui s'étend entre un premier tronçon essentiellement rectiligne et un deuxième tronçon, et étant en outre adaptés pour :
- définir, par les tronçons intermédiaires respectifs, quatre arêtes rectilignes de la poche souple qui sont parallèles entre elle à la fois dans ladite configuration plane et dans ladite configuration sensiblement parallélépipédique ;
- définir, par des parties des premiers tronçons non soudées aux premier et deuxième soufflets, deux côtés de longueur identique de la portion de jonction.

Dans divers modes de réalisation de la poche souple, on peut éventuellement avoir recours en outre à l'une ou à plusieurs des dispositions suivantes :
- le premier élément de paroi et le deuxième élément de paroi ont une même dimension longitudinale qui est supérieure à une dimension longitudinale maximale respectivement du premier soufflet et du deuxième soufflet.
   - le premier élément de paroi et le deuxième élément de paroi ont une même forme hexagonale et des dimensions essentiellement identiques.
   - les films constituant respectivement le premier élément de paroi et le deuxième élément de paroi sont soudés l'un à l'autre, à l'autre des deux extrémités opposées, de façon à définir une portion additionnelle de jonction des bords latéraux qui fait saillie axialement vers l'extérieur par rapport aux premier et deuxième soufflets dans la configuration plane.
   - la portion additionnelle de jonction, de préférence triangulaire, est délimitée par des parties des deuxièmes tronçons non soudées aux premier et deuxième soufflets.
   - le premier soufflet et le deuxième soufflet sont chacun dans un état plié en deux dans la configuration plane, en étant plié vers l'intérieur le long d'une ligne de pliage rectiligne parallèle à l'axe longitudinal.
   - un port de connexion est placé dans un rabat défini par le premier élément de paroi, du côté de portion de jonction et avec un écartement par rapport à portion de jonction.

Selon une particularité, la poche souple comprend :
- deux premiers rabats dont l'un fait partie du premier élément de paroi et l'autre fait partie du deuxième élément de paroi, les deux premiers rabats étant reliés entre eux par la portion de jonction et formant, en combinaison avec des zones des premier et deuxième soufflets adjacentes aux deux premiers rabats, une face externe de la poche souple dans la configuration parallélépipédique,
la portion de jonction étant en saillie de la face externe vers l'extérieur dans la configuration parallélépipédique.

Selon une autre particularité, il est prévu en outre deux seconds rabats dont l'un fait partie du premier élément de paroi et l'autre fait partie du deuxième élément de paroi, les deux seconds rabats étant reliés entre eux par la portion additionnelle de jonction en formant, en combinaison avec des zones des premier et deuxième soufflets adjacentes aux deux seconds rabats, une autre face externe de la poche souple dans la configuration parallélépipédique,
la portion de jonction additionnelle faisant saillie de la face externe vers l'extérieur dans la configuration parallélépipédique.

Selon une option, les films qui constituent respectivement le premier élément de paroi, le deuxième élément de paroi, le premier soufflet et deuxième soufflet sont soudés en définissant ensemble dans la configuration plane :
- quatre soudures latérales continues qui s'étendent parallèlement à l'axe longitudinal dans la configuration plane ;
- quatre premières soudures obliques continues qui s'étendent chacune depuis une extrémité déterminée d'une des soudures latérales jusqu'à la portion de jonction.

Selon une particularité, les films qui constituent respectivement le premier élément de paroi, le deuxième élément de paroi, le premier soufflet et deuxième soufflet sont soudés de façon à définir en outre dans la configuration plane :
- quatre deuxièmes soudures obliques continues qui s'étendent chacune depuis une extrémité opposée à l'extrémité déterminée d'une des soudures latérales jusqu'à la portion additionnelle de jonction.

Optionnellement, chacune des soudures présente une largeur minimale au moins égale à 5 mm. Ceci permet de rendre la poche particulièrement robuste et apte à subir des contraintes sévères de transport, en particulier des modifications de pression externe (par exemple en raison d'un transport aérien).

Selon une particularité, chacun des films constituant respectivement le premier élément de paroi, le deuxième élément de paroi, le premier soufflet et le deuxième soufflet présente localement, le long des soudures, une épaisseur qui n'est pas inférieure à l'épaisseur moyenne desdits films, cette épaisseur moyenne étant comprise entre 150 et 450 µm pour chacun de ces films.

L'extrémité libre de la portion de jonction définit un angle compris entre 60 et 100°, de préférence entre 80 et 95°, qui correspond à la fois à :
- l'angle entre les deux arêtes obliques dans la configuration plane ; et
- l'angle entre des premières soudures obliques de raccordement respectif entre les premier et deuxième soufflets et les premier et deuxième éléments de paroi, dans la configuration plane.

Les films constituant respectivement le premier élément de paroi, le deuxième élément de paroi, le premier soufflet et le deuxième soufflet :
- sont composés chacun d'au moins trois couches plastiques non métalliques, et sont de préférence transparents ou translucides ; et/ou
- présentent chacun une épaisseur comprise entre 150 micromètres et 450 micromètres et une résistance à la traction comprise entre 60 et 220 Newton.

Selon une particularité, le premier soufflet et le deuxième soufflet présentent chacun :
- une couche interne soudable à chaud ; et
- une couche externe soudable, en un matériau choisi parmi le polyéthylène, le polyamide, le copolymère éthylène-acétate de vinyle, le polyamide et le polytéréphtalate d'éthylène.

Selon une particularité, dans la configuration parallélépipédique :
- l'extension transversale maximale de chacun des premier et deuxième soufflets est au moins de 15 cm entre le premier élément de paroi et le deuxième élément de paroi ; et
- la poche souple permet de délimiter un espace intérieur au moins égal à 2 L, de préférence au moins égal à 5 L.

Selon un deuxième aspect, il est proposé un procédé de fabrication d'une poche souple 3D selon l'invention à emplir par un produit biopharmaceutique, procédé dans lequel on déroule selon une direction longitudinale de défilement :
- un premier élément de paroi pourvu de deux bords latéraux, consistant en un film et permettant de définir une face avant,
- un deuxième élément de paroi pourvu de deux bords latéraux, consistant en un film et permettant de définir une face arrière,
- un premier soufflet et un deuxième soufflet, chacun constitué par un film découpé d'une pièce et délimité par deux bords longitudinaux,
sachant que chacun parmi le premier soufflet et le deuxième soufflet est inséré, dans un état plié en deux autour d'une ligne de pliage longitudinale, entre le premier élément de paroi et le deuxième élément de paroi, le premier soufflet et le deuxième soufflet étant disposés avec un espacement transversal l'un par rapport à l'autre ;
le procédé comprenant en outre les étapes qui consistent essentiellement à :
- réaliser une découpe en V pour définir des sections des bords latéraux et des sections des bords longitudinaux qui sont obliques par rapport à un axe longitudinal de la poche dans une configuration plane à vide, de façon à ce qu'une pointe de la découpe en V soit définie seulement par le premier élément de paroi et le deuxième élément de paroi (aucun film des soufflets n'étant présent dans cette pointe) dans une zone intermédiaire située, dans la configuration plane à vide, entre une première droite virtuelle coïncidant avec la ligne de pliage longitudinale du premier soufflet et une deuxième droite virtuelle coïncidant avec la ligne de pliage longitudinale du deuxième soufflet ;
- réaliser des soudures au niveau des bords longitudinaux respectifs, afin de raccorder de façon étanche le premier soufflet et le deuxième soufflet entre le premier élément de paroi et le deuxième élément de paroi ;
- réaliser une soudure dans une zone adjacente ou correspondant à la pointe de la découpe en V, afin de raccorder directement de façon étanche le premier élément de paroi au deuxième élément de paroi,
la découpe en V et les soudures étant réalisées de façon à ce que la poche puisse être emplie par un produit biopharmaceutique dans une configuration parallélépipédique de la poche souple.

Le procédé permet ainsi avantageusement de minimiser le nombre de découpes par rapport à une liaison en K qui présente une soudure transversale, réalisée perpendiculairement à l'axe longitudinal de la poche.

Selon une option préférée, le premier élément de paroi, le deuxième élément de paroi, le premier soufflet et le deuxième soufflet sont définis par des feuilles ayant une même structure multicouche.

Selon une particularité, quatre premières soudures obliques qui convergent vers la pointe de la découpe en V sont réalisées :
- en soudant les sections obliques des deux bords longitudinaux du premier soufflet au premier élément de paroi et au deuxième élément de paroi, respectivement à une section oblique d'un des bords latéraux du premier élément de paroi et à une section oblique d'un des bords latéraux du deuxième élément de paroi, ce grâce à quoi deux premières soudures obliques sont obtenues ; et
- en soudant les sections obliques les deux bords longitudinaux du deuxième soufflet au premier élément de paroi et au deuxième élément de paroi, respectivement à une section oblique de l'autre des bords latéraux du premier élément de paroi et à une section oblique de l'autre des bords latéraux du deuxième élément de paroi, ce grâce à quoi deux autres premières soudures obliques sont obtenues.

Le procédé peut inclure une étape additionnelle de découpe en V, pour obtenir une deuxième pointe axialement opposée à la première pointe. La deuxième pointe est typiquement aussi définie entre la première droite virtuelle coïncidant avec la ligne de pliage longitudinale du premier soufflet et la deuxième droite virtuelle coïncidant avec la ligne de pliage longitudinale du deuxième soufflet.

Selon une particularité, on réalise une soudure dans une zone adjacente ou dans une zone correspondant à la deuxième pointe, afin de raccorder directement de façon étanche le premier élément de paroi au deuxième élément de paroi (à l'opposé de la première pointe).

Quatre deuxièmes soudures obliques, analogues aux premières soudures obliques, peuvent être réalisées de façon à converger vers la deuxième pointe dans la configuration plane à vide.

Selon une particularité, l'espacement transversal entre le premier soufflet et le deuxième soufflet permet de former, entre les lignes de pliages, une ligne déterminée qui définit une base de la portion de jonction, la déformation de ces soufflets permettant d'obtenir une configuration parallélépipédique de la poche souple dans un état empli, configuration parallélépipédique dans laquelle la ligne de pliage de chacun des soufflets est conformée en U et rejoint de façon tangentielle la ligne déterminée (jonction tangentielle à une extrémité de la ligne de pliage considérée).

Selon une particularité, il est prévu dans le procédé d'insérer, exclusivement dans l'un parmi le premier élément de paroi et le deuxième élément de paroi, un port de connexion permettant de raccorder une conduite d'alimentation flexible.

Selon une option, la découpe en V est réalisée à deux extrémités opposées de la poche, de sorte que le premier élément de paroi et le deuxième élément de paroi ont un périmètre de forme hexagonale dans la configuration plane, tandis que le premier soufflet et le deuxième soufflet ont un périmètre de forme hexagonale dans la configuration plane.

D'autres caractéristiques et avantages de l'invention apparaîtront au cours de la description suivante de plusieurs modes de réalisation, donnés à titre d'exemples non limitatifs, en regard des dessins joints dans lesquels :
- Les figures 1A et 1B sont des vues en perspective représentant, selon un premier mode de réalisation, une poche souple 3D avant un emplissage par un fluide biopharmaceutique.
- La figure 2 est une vue en perspective de la poche souple 3D des figures 1A-1B, à l'état déployé et empli d'un fluide biopharmaceutique.
- La figure 3 montre un logigramme d'étapes représentant des étapes d'assemblage et détourage de quatre films constitutifs de la poche souple 3D.
- La figure 4 illustre schématiquement des étapes permettant d'obtenir deux extrémités axiales délimitées chacune par deux arêtes obliques.
- La figure 5 est une vue de détail en coupe illustrant un exemple d'étape de soudage entre un soufflet et les éléments de paroi adjacents de la poche souple 3D.
- La figure 6 est une vue en coupe transversale montrant l'agencement des quatre films du côté d'une base de la portion de jonction triangulaire, dans une forme de réalisation préférée de l'invention.
- La figure 7 illustre un exemple de zone de soudure utilisée pour réaliser une étanchéité dans la portion de jonction triangulaire, entre le premier élément de paroi et le deuxième élément de paroi.
- La figure 8 est une vue de côté montrant le fond d'une poche souple 3D à l'état empli et reçu dans un dispositif de stockage.
- La figure 9 est une vue en perspective d'une poche souple 3D avec une disposition des ports de connexion dans une zone centrale d'un élément de paroi, entre deux rabats de cet élément de paroi.
- La figure 10 est une vue en perspective d'une poche souple 3D selon l'art antérieur.
- La figure 11 représente un exemple de composition des films constitutifs de la poche souple, conformément à l'invention.

Ci-après un exposé détaillé de plusieurs modes de réalisation de l'invention assorti d'exemples et de référence aux dessins.

Sur les différentes figures, des références identiques indiquent des éléments identiques ou similaires.

Comme cela est visible sur les figures 1A et 1B, la poche souple 1 qui se déploie en trois dimensions peut présenter une configuration plane, dans laquelle deux éléments de paroi 2, 3 opposés définissent deux faces principales externes opposées de la poche souple 1. On peut voir que cette poche souple 1 présente des ports de connexion pour le remplissage et/ou la vidange. Ici, le port de connexion 4 peut permettre de raccorder, selon un exemple non limitatif, un tuyau flexible 5 pour réaliser une vidange. Dans ce cas, et comme illustré sur la figure 2 lorsque la poche souple 1 est dans une configuration déployée parallélépipédique, ce port de connexion 4 de la poche souple 1 de type 3D s'étend dans une première face d'extrémité W1. Selon une option, un ou plusieurs raccords 6 formant des ports de connexion sont prévus ici sur la deuxième face d'extrémité W2 à l'opposé du port de connexion 4, pour permettre l'emplissage de la poche souple 1 (avec typiquement plusieurs ouvertures d'entrée ou d'amenée).

De manière générale, au moins une conduite d'alimentation flexible est prévue pour permettre d'emplir la poche souple 3D, via un port de connexion. Ici, les tuyaux flexibles T1, T2 associés aux raccords 6 sont d'un genre connu en soi. La paroi latérale souple W3 visible sur la figure 2 présente des plis prédéfinis, en particulier des lignes de pliage FL1 et FL2 formées dans des soufflets 11, 12 lors de la conception de la poche souple 1, ce qui facilite un dépliage correct au fur et à mesure que le niveau d'emplissage, typiquement par un fluide biopharmaceutique, s'élève.

Bien entendu, la position du ou des ports de connexion 4, 6 peut varier, de préférence en réalisant les ouvertures sur l'un (de préférence un seul) des éléments de paroi 2 et 3. Ces ports de connexion 4, 6 sont placés à distance des zones de liaison entre les deux éléments de parois 2 et 3 et ils n'interférent pas avec le dépliage des soufflets 11 et 12 de la poche souple 1 de type 3D. Les ports de connexion 4, 6 peuvent être fermés de manière étanche de façon connue en soi (dans l'exemple de la figure 10, les ports sont reliés de manière étanche à une longueur de tube ou tuyau T1, T2 lui-même obturé, de manière étanche, par une pince généralement appelé « clamp » (C1, C2) par l'homme du métier, un connecteur aseptique, ou pouvant inclure des clapets ou valves anti-retour ou autre systèmes similaires de fermeture étanche).

La figure 8 illustre un exemple d'application de la poche souple 1. Ici, le fond défini par la première face d'extrémité W1 est accolé à la partie de base B d'un dispositif de stockage 10, pouvant permettre le cas échéant de transporter la poche souple 1 de type 3D à l'état empli. Le tuyau flexible 5 pour réaliser une vidange est alors apte à traverser un orifice 05 situé dans la partie de base B du dispositif de stockage 10. Cette coopération avec un orifice O5 permet de bien positionner la première face d'extrémité W1 de la poche souple 1. En pratique, la poche souple 1 peut être placée dans le volume intérieur d'un tel dispositif de stockage 10 avant une étape d'emplissage en fluide biopharmaceutique. Le volume intérieur du dispositif 10 est accessible par une ouverture transversale supérieure, et éventuellement accessible à l'aide de portes latérales. Les figures 1 et 3 du document WO 2015/118269 illustrent ce type de dispositif de stockage.

L'augmentation de volume de la poche souple 1 peut s'effectuer en minimisant le risque de formation de mauvais pli dans la face W1. La paroi latérale W3 peut aussi gonfler sans entrave et sans mauvais pli pour passer d'un état extrême (complètement plan) à un autre état extrême (en définissant un volume parallélépipédique), en reposant sur la face interne du dispositif de stockage 10. Ce type de dispositif de stockage 10 peut se présenter sous la forme d'un conteneur rigide, éventuellement avec une possibilité d'empilement.

Il s'agit, dans le cas de la figure 8, d'une application pour des grands volumes qui atteignent ou dépassent 15 ou 20 litres. C'est la raison pour laquelle il est en pratique nécessaire d'assurer le maintien extérieur de la poche souple 1, une fois emplie de contenu. Certains conteneurs rigides servent aussi pour le transport, tandis que d'autres sont plus particulièrement adaptés pour permettre une pesée. Le maintien d'une poche souple 1 de type 3D par l'extérieur, dans une structure rigide de réception et de maintien pour stockage étant connu en soi, il ne sera pas davantage décrit ici.

Dans le mode de réalisation particulier des figures 1A-1B et 2, on comprend que le ou les ports de connexion 4, 6 peuvent être placés exclusivement dans un rabat 22 ou deux rabats 21, 22, définis par le premier élément de paroi 2, optionnellement à proximité d'une portion de jonction 25 par soudure entre les deux éléments de parois 2 et 3 de la poche souple 1 sans traverser une telle portion de jonction 25. Ce type de configuration est bien adapté notamment pour placer la poche souple 1 de type 3D dans un dispositif de stockage 10 sans accès latéral au volume intérieur.

En référence à la figure 2, l'extension maximale de chaque soufflet 11, 12 causée par l'emplissage permet d'écarter le premier élément de paroi 2 du deuxième élément de paroi 3 d'une distance D au moins égale à 12 ou 15 cm, et de préférence au moins égale à 40 ou 50 cm pour des applications de stockage dans le dispositif 10. Il est ainsi permis de contenir, dans une telle poche souple de type 3D, un volume de produit biopharmaceutique d'au moins 2 litres, et de préférence d'au moins 5 litres. Dans la configuration parallélépipédique de la poche 1, on comprend que la distance D peut correspondre à un écartement sensiblement constant entre la face avant 2a définie par le premier élément de paroi 2 (face 2a située entre les rabats 21 et 22) et la face arrière définie par le deuxième élément de paroi 3 (face 3a située entre les rabats 31 et 32).

Des exemples de films fonctionnels multicouches permettant de constituer les éléments de paroi 2, 3 et les soufflets 11, 12 de la poche souple 1 sont connus, notamment dans le document US2012/028039 du même déposant. Ces films permettent d'obtenir une grande souplesse couplée à une résistance satisfaisante, ce qui facilite le dépliage des soufflets 11, 12 sans risque qu'un gonflement (pendant l'emplissage) dans la première face d'extrémité W1 ou dans la paroi latérale W3 ne provoque une rupture du film.

Le premier élément de paroi 2 est typiquement une pièce souple consistant en un film multicouche et permettant de définir une face avant 2a de la poche souple 1, tandis que le deuxième élément de paroi 3, réalisé de façon similaire ou identique (par un film multicouche) est une pièce souple permettant de définir une face arrière 3a de la poche souple 1, comme bien visibles sur les figures 1A, 1B et 2. Les soufflets 11 et 12 peuvent présenter un matériau et une épaisseur similaires (de préférence identiques) à ce qui est prévu pour les éléments de paroi 2 et 3. On comprend que les soufflets 11 et 12 sont constitués par des films respectifs découpés d'une pièce, la découpe pouvant avoir lieu avant, pendant ou après l'étape de liaison avec les éléments de paroi 2 et 3.

Avantageusement pour un emplissage par un fluide biopharmaceutique 7, la couche interne de chacun des films qui composent la poche souple 1 est en matière plastique soudable à chaud et biocompatible avec les milieux transportés. Dans un mode de réalisation préféré, chaque film présente une structure multicouche. Cette structure multicouche peut se décomposer par exemple en trois couches qui sont typiquement des couches plastiques non métalliques. A titre d'exemple non limitatif, le film peut être transparent ou translucide.

Dans une forme de réalisation préférée, le premier soufflet 11 et le deuxième soufflet 12 présentent chacun :
- une couche interne soudable à chaud, formant la couche de contact 16 ; et
- une couche externe soudable, en un matériau choisi parmi le polyéthylène (de préférence à basse densité linéaire, ou éventuellement à haute densité linéaire), le polyamide, le copolymère éthylène-acétate de vinyle, le polyamide et le polytéréphtalate d'éthylène.

Afin d'améliorer la résistance mécanique de la poche souple 1, chacun des films 102, 103, 111, 112 peut présenter un ensemble 17 de couches fonctionnelles superposées sur une couche de contact 16. En référence à la figure 11, on peut prévoir une face externe réalisée en PET grâce à la couche externe 17c. Ce matériau qui présente typiquement une semi-cristallinité confère une bonne résistance vis-à-vis de l'oxygène de l'air (résistance chimique), un faible taux d'absorption d'eau et permet ainsi des applications de stockage à long terme. L'épaisseur de la couche externe 17c peut être particulièrement faible, par exemple comprise entre 7 et 50 µm, de préférence entre 10 et 30 µm. En variante on peut prévoir un polyéthylène à haute densité linéaire, ou d'autres thermoplastiques (notamment polyamide) qui sont aisément soudables et suffisamment durs pour améliorer la résistance de l'ensemble.

La couche de contact 16 (couche interne) est typiquement soudable à chaud et peut consister en une couche de matériau compatible avec des matières biologiques sans effet de détérioration. Le polyéthylène, en particulier le polyéthylène à basse densité linéaire, est un exemple de matériau préféré pour constituer la couche de contact 16, car il cumule les avantages de compatibilité avec le fluide biopharmaceutique 7 et de bonne soudabilité. D'autres matériaux aux propriétés similaires peuvent être utilisés, par exemple le copolymère éthylène-acétate de vinyle.

Une couche intermédiaire 17a peut correspondre à la couche à effet barrière aux gaz (surtout vis-à-vis du dioxygène et dioxyde de carbone présents dans l'air ambiant). Dans certaines options, une ou deux couches de matière collante (couches de colle) peuvent être prévues d'un côté et/ou de l'autre de la couche à effet barrière.

Une autre couche intermédiaire 17b peut consister en du polyamide (PA), ce qui améliore la résistance aux impacts (résistance mécanique). Ici, à titre d'exemple non limitatif, la couche intermédiaire 17b pour la résistance mécanique est placée entre la couche externe 17c et la couche 17a à effet barrière aux gaz. Du fait de la moindre résistance de la couche 17a à effet barrière aux gaz, celle-ci peut être placée avantageusement entre la couche de contact 16 et les autres couches 17b, 17c de l'ensemble 17. La composition du film multicouche représentée sur la figure 11 peut être utilisée pour tous les films 102, 103, 111, 112 de la poche souple 1 de type 3D. Une telle composition peut permettre de limiter l'épaisseur E à moins de 450 µm, par exemple de l'ordre de 200 ou 400 +/- 50 µm. L'épaisseur E peut éventuellement être réduite à environ 100 +/- 30 µm, par exemple pour des applications sans fermeture hermétique de la poche souple 1.

En variante, on peut utiliser seulement trois couches et définir un ensemble 17 en deux couches avec davantage de flexibilité. On remplace pour cela les couches 17b et 17c par une couche simple de polyéthylène, de préférence le polyéthylène à basse densité linéaire. Dans ce cas, il est préférable de définir une couche de contact 16 plus épaisse que dans l'exemple illustré, de sorte que l'épaisseur E est de l'ordre d'environ 400 +/- 50 µm, à titre d'exemple non limitatif. Le matériau de la couche de contact 16 peut aussi être du polyéthylène à basse densité linéaire.

Les films présentent de préférence trois couches et ont une résistance à la traction typiquement supérieure à 60 ou 80 Newton. Cette résistance à la traction peut généralement être comprise entre 60 et 220 Newton. La poche souple 1 est ainsi particulièrement difficile à dégrader.

L'allongement à la rupture, qui définit la capacité de chacun des films à s'allonger avant de rompre (en réponse à un test de traction), est par exemple supérieur ou égal à 80% mais inférieur ou égal à 400% ou 500%. On comprend que la poche souple 1 présente des propriétés physiques et mécaniques bien adaptées pour le déploiement d'un état plié à plat vers un état déployé parallélépipédique, qui suppriment en pratique le risque de déchirement accidentel.

Le premier élément de paroi 2 et le deuxième élément de paroi 3 peuvent présenter une structure similaire ou identique à celle des soufflets 11, 12. Une couche intermédiaire, par exemple présentant un effet de barrière (par exemple à base d'EVOH ou matériau équivalent), peut être prévue dans la structure multicouche des éléments 2, 3,11, 12 délimitant le volume de la poche souple 1. La structure multicouche peut se décomposer en au moins trois couches plastiques non métalliques, et est de préférence transparente ou translucide.

En référence à présent à la figure 1A, on peut noter que les soufflets 11 et 12 sont espacés l'un de l'autre par un espacement transversal D2. Cet espacement transversal D2 correspond à une distance typiquement constante.

Les lignes de pliage FL1 et FL2 pour le premier soufflet 11 et le deuxième soufflet 12 sont alors rectilignes et parallèles aux bords latéraux 8, 18 et 9, 19 définis par les éléments de paroi 2 et 3. On peut voir que les lignes de pliage FL1 et FL2 s'étendent de part et d'autre de l'axe longitudinal A (en l'occurrence un axe central, comme bien visible sur la figure 1B) de la poche souple 1 dans la configuration plane.

En référence aux figures 2 et 9 qui représentent une poche souple 1 dans un état empli de fluide biopharmaceutique, le premier soufflet 11 est relié à deux bords latéraux 8 et 9 de l'un et l'autre des premier et deuxième éléments de paroi 2 et 3. De façon similaire, le deuxième soufflet 12 est relié à deux autres bords latéraux 18 et 19 de l'un et l'autre des premier et deuxième éléments de paroi 2 et 3. La liaison aux bords latéraux 8, 18 du premier élément de paroi 2 et aux bords latéraux 9, 19 du deuxième élément de paroi 2 résulte d'une soudure directe en fixant ainsi les zones de marge des soufflets 11 et 12 qui longent les bords latéraux 8, 9, 18, 19. Dans ce qui suit, ces zones de marge seront appelées bords longitudinaux.

Le premier soufflet 11 et le deuxième soufflet 12 peuvent chacun se plier le long de leur ligne de pliage FL1 et FL2, vers l'intérieur. Dans cet exemple le pliage est réalisé en deux moitiés égales pour chaque soufflet 11, 12, au moins dans la configuration plane de la poche souple 1. Chaque ligne de pliage FL1, FL2 s'étend entre deux extrémités axiales opposées 14, 15 de la poche souple 1, comme bien visible sur la figure 4 par exemple.

En référence à la figure 2, le passage à la configuration emplie, avec une géométrie parallélépipédique, est permis par un rétrécissement de chaque soufflet 11, 12 dans la direction d'extension de la ligne de pliage FL1 ou FL2, du fait du gonflement vers l'extérieur de la paroi latérale W3. Dans le même temps, les bords latéraux 8, 9, 18, 19 respectifs se plient pour former les rabats 21, 22, 31, 32. Un tronçon FL1' de la ligne de pliage FL1 est déplacé vers l'extérieur au fur et à mesure du remplissage en fluide biopharmaceutique.

En référence aux figures 1A, 1B et 2, il est prévu de souder les bords latéraux 8, 9, 18, 19 respectifs aux soufflets 11 et 12, de façon à former quatre bandes de soudure continues. Il y a ainsi dans la paroi latérale W3 quatre soudures latérales SL continues formant quatre arêtes parallèles de la poche 1 dans la configuration parallélépipédique. A l'état entièrement empli, le tronçon FL1' peut s'étendre parallèlement à ces quatre soudures latérales SL et il est de même pour un tronçon opposé de la ligne de pliage FL2. Dans la configuration plane, les quatre soudures latérales SL s'étendent parallèlement à l'axe longitudinal A et sont prolongées par quatre premières soudures obliques SO1 continues. Dans cet exemple, les quatre premières soudures obliques SO1 s'étendent chacune depuis une extrémité déterminée 34 d'une des soudures latérales SL jusqu'à la portion de jonction 25. La poche souple 1 peut présenter en outre quatre deuxièmes soudures obliques SO2 qui s'étendent chacune depuis l'autre extrémité 35 d'une soudure latérale SL.

La portion de jonction 25, commune aux quatre bords latéraux 8, 9, 18, 19, a ici une forme généralement triangulaire et présente une base qui s'étend entre une première intersection J1 où se rejoignent les bords latéraux 8 et 9 soudés au premier soufflet 11 et une deuxième intersection J2 où se rejoignent les bords latéraux 18 et 19 soudés au deuxième soufflet 12. Les intersections J1 et J2 coïncident avec deux sommets de la forme triangulaire présentée par la portion de jonction 25. Dans la configuration plane, la portion de jonction 25 fait saillie axialement vers l'extérieur par rapport aux premier et deuxième soufflets 11, 12. Elle est ici délimitée extérieurement par deux arêtes 25a, 25b, obliques par rapport à l'axe longitudinal A, qui résultent de la découpe des bords latéraux respectifs 8, 9, 18 et 19. En effet, le premier élément de paroi 2 et le deuxième élément de paroi 3 ont une même forme générale polygonale, ici hexagonale, dans la configuration plane de la poche 1. Dans ce cas, les soudures latérales SL s'étendent chacune entre :
- une des premières soudures obliques SO1 qui se rejoignent à une première extrémité axiale (chaque première soudure oblique SO1 s'écartant des autres premières soudures obliques dans la configuration parallélépipédique jusqu'à atteindre l'extrémité déterminée 34 de la soudure latérale) ;
- et, du côté de l'extrémité 35, une soudure continue oblique parmi quatre soudures obliques SO2 qui se rejoignent à l'autre extrémité axiale.
Dans une variante, cette forme générale peut être pentagonale ou heptagonale, tout en conservant les quatre premières soudures obliques SO1.

De préférence, les dimensions du premier élément de paroi 2 et du deuxième élément de paroi 3 sont essentiellement identiques. Le premier soufflet 11 et le deuxième soufflet 12 peuvent également présenter des dimensions identiques dans une option préférée.

Les quatre premières soudures obliques SO1 permettent par exemple de définir les arêtes obliques 25a, 25b de la portion de jonction 25. Dans les options avec une forme générale hexagonale des premier et deuxième éléments de paroi 2, 3, une portion de jonction additionnelle 26 est formée en étant aussi délimité par deux arêtes obliques 26a, 26b, comme bien visible sur la figure 1B par exemple. A partir des intersections J1 et J2, les soudures se prolongent vers une extrémité libre de la portion de jonction 25, 26, malgré l'absence de couche appartenant aux soufflets 11, 12. La soudure dans la ou les portions de jonction 25, 26 permet de raccorder le premier élément de paroi 2 au deuxième élément de paroi 3 de façon directe et étanche.

En référence à la figure 1A, on peut voir que la portion de jonction 25 est plane et présente, à l'opposé de l'extrémité libre 25c plus étroite, une base qui est rectiligne et plus large, qui s'étend transversalement de l'une à l'autre des lignes de pliage FL1, FL2 des premier et deuxième soufflets 11, 12. Dans la portion de jonction 25, les deux arêtes obliques 25a, 25 forment un angle à l'extrémité libre 25c.

Dans la configuration plane illustrée sur cette figure 1A, les deux arêtes obliques 25a, 25b s'approchent l'une de l'autre au fur et à mesure que l'on s'approche de l'extrémité libre 25c et sont chacune prolongées, à l'opposé de l'extrémité libre 25c, de façon rectiligne par des sections des bords latéraux 8, 9, 18, 19. Ceci résulte du fait que la poche est découpée en V, en définissant les quatre premières soudures obliques SO1 qui sont rectilignes dans la configuration plane. Dans la configuration parallélépipédique, les arêtes obliques 25a, 25b ne sont pas soumises à l'effet du déploiement des soufflets 11, 12, de sortent qu'elles peuvent être maintenues saillantes par rapport à la deuxième face d'extrémité W2 qui se forme par le pliage du reste des premières soudures obliques SO1.

La figure 6 illustre un détail en coupe d'une poche souple 1 en configuration plane. Ce détail montre plus particulièrement la portion de soudure centrale CB réalisée directement entre les faces internes des éléments de paroi 2 et 3 dans la portion de jonction 25, ici à une certaine distance de l'extrémité libre 25c (dans une zone de contact avec les soufflets 11, 12, distincte de la partie qui fait saillie axialement vers l'extérieur par rapport aux soufflets 11, 12). La configuration de la portion de jonction 25 permet de recouvrir à l'extrémité axiale 14 les zones de transition entre les lignes de pliages FL1 et FL2 et la portion de soudure centrale CB, ce qui limite le risque de perte d'étanchéité. En effet, les couches définies par le premier élément de paroi 2 et le deuxième élément de paroi 3 sont les seules à définir les arêtes obliques 25a, 25b, de sorte qu'elles recouvrent les couches pliées des soufflets 11, 12 sur les trois côtés exposés vers l'extérieur (ces trois côté sont par exemple l'avant, l'arrière et le dessus).

La portion de jonction 25 de forme générale triangulaire, qui recouvre axialement les soufflets 11, 12 est absente dans les poches souples 3D conventionnelles (voir figure 10) qui présentent une soudure en K (soudures KS dans le cas de la figure 10). En référence aux figures 6 et 7, on comprend que des torsions ou autres contraintes mécaniques qui suffiraient à séparer localement le soufflet le long des intersections J1, J2 dans le cas de la poche de la figure 10, ne peuvent plus être gênantes lorsqu'une portion de jonction 25 vient recouvrir axialement les zones de transition de quatre couches à deux couches. En particulier, la ou les soudures dans la portion de jonction 25 ont un effet de protection sur les zones de transition plus fragiles, plus précisément les zones formées à l'extrémité étroite pliée en deux des soufflets. On limite ainsi le risque de fuite. La portion de jonction 25, du fait de sa flexibilité, peut légèrement s'arquer et se courber en formant une section en C, mais en répartissant mieux les contraintes de torsion du fait du prolongement axial de la portion de soudure centrale CB vers l'extrémité libre 25c.

Les faces internes des premier et deuxième éléments de paroi 2, 3 sont préférentiellement définies par une couche soudable à chaud particulière (couche du côté intérieur pour le contact avec le fluide biopharmaceutique) d'une structure multicouche. A titre d'exemple non limitatif, la portion de soudure centrale CB peut être triangulaire, en forme de V avec un arrondi comme illustré sur la figure 7 ou sans arrondi. L'extension maximale de la portion de soudure centrale CB (suivant la direction d'allongement de la bande saillante) peut être égale à l'espacement transversal D2 entre le premier soufflet 11 et le deuxième soufflet 12 dans la configuration plane.

Bien entendu, l'effet protecteur peut être reproduit à l'opposé par la portion de jonction additionnelle 26.

En référence à la figure 4, on peut prévoir de réaliser une ou deux découpes en V aux extrémités opposées 14, 15, le cas échéant en réalisant simultanément au moins deux ou quatre des soudures obliques SO1, SO2. Bien que la figure 4 illustre le cas d'une découpe réalisée avant d'obtenir les soudures obliques SO1 et SO2, il est aussi permis en variante de délimiter les extrémités 14 et 15 de la poche souple 1 postérieurement, les arêtes obliques 25a, 25b, 26a, 26b étant obtenus dans ce cas par une étape de coupe postérieure au scellage des films.

En référence à la figure 2, la poche souple 1 de type 3D présente, pour un état pleinement déployé/empli qui correspond à la configuration parallélépipédique :
- du côté de la deuxième face d'extrémité W2, deux premiers rabats 21, 31 dont l'un fait partie du premier élément de paroi 2 et l'autre fait partie du deuxième élément de paroi 3 ; et
- du côté de première face d'extrémité W2, deux seconds rabats 22, 32 dont l'un fait partie du premier élément de paroi 2 et l'autre fait partie du deuxième élément de paroi 3.

Les premiers rabats 21, 31 d'une part et les deux seconds 22, 32 rabats sont rendus directement jointifs par la portion de jonction 25, 26 correspondante. On forme ainsi des pointes, ici de forme générale triangulaire, à chacune des extrémités opposées 14 et 15.

En comparant la figure 2 à la figure 10 qui représente une poche souple 3D d'un genre existant, on peut voir que chacune des faces d'extrémité W1 et W2 montrées sur la figure 2 présente une portion de jonction 25, 26 saillante, en particulier davantage saillante vers l'extérieur que n'importe quelle bande saillante pouvant être définie dans la face concernée W1 ou W2 par une soudure entre un soufflet 11, 12 et un élément de paroi 2, 3.

Ici dans le cas de la figure 2, ce sont les soudures obliques SO1, complétées le cas échéant par une portion de soudure centrale CB dans la portion de de jonction 25 qui permettent de conformer la portion de jonction 25 en saillie axiale (en prolongeant la zone de soudure) tout en formant l'intersection entre quatre bandes saillantes. Les zones soudées sont plus rigides que les parties de la poche non soudées, en conservant cependant un caractère déformable/pliable qui permet au moins de plier les rabats 21, 22, 31, 32).

Préférentiellement, chaque bande saillante définie par les soudures obliques SO1, SO2 présente:
- une épaisseur maximale qui est environ quatre fois plus grande que l'épaisseur E (figure 11) dans les zones flexibles de la poche souple 1 permettant de faire varier le volume interne de la poche 1 ; et
- une épaisseur minimale qui est environ deux fois plus grande que l'épaisseur E dans les zones flexibles de la poche souple 1 permettant de faire varier le volume interne de la poche 1.

Comme bien visible sur la figure 9, le ou les ports de connexion 4, 6 peuvent être placés différemment, de préférence en réalisant les ouvertures sur l'un (de préférence un seul) des éléments de paroi 2 et 3. Dans cet exemple, le port de connexion 6 est placé entre deux rabats 21, 22 du premier élément de paroi 2, à distance des soudures latérales SL.

Alternativement, la poche souple 1 peut présenter la même configuration générale avec des ports de connexion différents, par exemple pour définir un contenant du genre à collerette et permettant une agitation, comme décrit dans le document EP 2 326 412 (voir en particulier figures 1E à 1H et figure 2 dans ce document). On retrouve alors l'élément de paroi 2 qui se place typiquement sur le dessus et supporte la collerette (l'inverse peut être prévu avec l'élément de paroi 2 sur le dessous). On constate ainsi que, également lorsque la poche souple 1 permet des applications d'agitation/mixage, le ou les ports de connexion sont placés à distance des soudures, sur l'un au moins des éléments de paroi 2, 3.

Dans des formes de réalisation, la jonction entre les rabats 21, 31 et 22, 32 résulte d'un chauffage local pendant une période d'exposition suffisamment longue (qui peut être de l'ordre de quelques secondes ou éventuellement 10 secondes par exemple) à la chaleur ou d'un chauffage par une impulsion électrique basse tension (par exemple jusqu'à 9 impulsions), grâce à une tête de soudage. La technique du chauffage par une impulsion électrique basse tension peut être utilisée pour que l'esthétique de la face visible soit inchangée tout en garantissant une bonne qualité de soudure : en effet, elle ne nécessite pas de forte pression au moment de la soudure.

Les techniques de soudure par impulsion, soudure thermique ou laser peuvent permettre d'obtenir des soudures SL, SO1, SO2 résistantes.

Des étapes pour réaliser une poche souple 1 conforme à l'invention vont à présent être décrites en référence aux figures 3, 4 et 5.

L'étape 50 d'amenée et de mise en disposition des quatre films 102, 103, 111 et 112 est typiquement permise par l'utilisation de rouleaux (non représentés) qui dévident ces films dans une même direction générale, appelée direction longitudinale de défilement. Bien entendu cette direction, perpendiculaire aux sections en coupe illustrées à droite de la figure 3, sert simplement de référentiel pour expliquer les dessins et il est permis, bien entendu, d'acheminer les films avec un ou plusieurs changements de direction (pas de nécessité que la direction de transport corresponde à un tracé rectiligne).

En référence aux figures 3 et 4, on peut voir un exemple de réalisation des soudures latérales SL qui sont formées selon une direction longitudinale (sens ou direction longitudinale pouvant correspondre au sens de défilement des bandes de film) lors de la production des poches souples 1. Sur la ligne de production, l'insertion des soufflets 11 et 12 peut être effectuée d'une façon connue en soi (voir sur la figure 3 l'étape 50 d'amenée et de mise en disposition des films 102, 103, 111 et 112, et l'étape 51 de pliage vers l'intérieur des films 111, 112 destinés à former les soufflets 11, 12). Pour souder chaque soufflet 11, 12, on peut maintenir le film correspondant 111, 112 en appui contre un guide ayant servi au pliage ou contre un élément de butée équivalent 40 (figure 5).

Comme illustré par l'exemple non limitatif de la figure 3, on peut réaliser simultanément les quatre soudures latérales SL lors d'une étape 52 de soudure qui permet d'assembler les quatre films 102 et 103 (première paire de films en vis-à-vis), 111 et 112 (deuxième paire de films en vis-à-vis et acheminés transversalement par rapport à la première paire de films). Les lignes de pliage FL1 et FL2 sont maintenues écartées lors de cette étape 52 de soudure de façon à déjà définir l'espacement transversal D2 final entre le premier soufflet 11 et le deuxième soufflet 12 dans la configuration plane.

La longueur de soudure peut être plus longue que la longueur finale des soudures latérales SL, notamment dans les options qui permettent des découpes obliques. La paire de films 102 et 103 permet de former, après une étape 53 de découpe, des feuilles rectangulaires 2', 3' à partir desquelles peuvent être obtenus les éléments de paroi respectifs 2 et 3. Dans cet exemple non limitatif, on obtient des soufflets 11', 12' qui ne sont pas encore coupés obliquement et qui peuvent être encore de même longueur (suivant la direction de défilement) que la longueur L1 des feuilles rectangulaires 2', 3'.

L'étape 53 de découpe peut être optionnelle. Le matériau des quatre films 102, 103, 111, 112 est ici identique. Plus généralement, on comprend que le premier élément de paroi 2, le deuxième élément de paroi 3, le premier soufflet 11 et le deuxième soufflet 12 sont définis par des feuilles rectangulaires ayant optionnellement une même structure multicouche, avec une couche définissant une face interne adaptée pour le contact avec un fluide biopharmaceutique 7.

En référence à la figure 4, après une étape de découpe supplémentaire 54, ici suivant une découpe en V du côté de chaque extrémité 14, 15, on obtient les soufflets 11, 12 de longueur L2 réduite par rapport à la longueur L1 (maximum de la longueur) des éléments de paroi 2 et 3. Une même dimension longitudinale L1 est ici prévue pour le premier élément de paroi 2 et le deuxième élément de paroi 3.

On comprend, plus généralement, que la découpe en V permet de définir des sections des bords latéraux 8, 9, 18, 19 respectifs et des sections des bords longitudinaux des soufflets 11, 12 qui sont obliques par rapport à l'axe longitudinal A de la poche 1, de façon à ce qu'une pointe de la découpe en V soit définie seulement par le premier élément de paroi 2 et le deuxième élément de paroi 3 (seulement deux couches de film) dans une zone intermédiaire. On peut voir sur les figures 1A, 1B et 4 que cette zone intermédiaire se situe, dans la configuration plane à vide, entre une première droite virtuelle coïncidant avec la ligne de pliage longitudinale FL1 du premier soufflet 11 et une deuxième droite virtuelle coïncidant avec la ligne de pliage longitudinale FL2 du deuxième soufflet 12.

Les portions de jonction 25, 26, triangulaires, résultant de la découpe en V et qui font saillie axialement par rapport aux soufflets 11, 12 (plus courts que les éléments paroi 2, 3), présentent un angle compris entre 60 et 120°, de préférence de 90° environ, à la jonction des arêtes obliques 25a, 25b. Cet angle, ici défini à l'extrémité libre 25c, correspond aussi, dans la configuration plane à l'angle entre les deux premières soudures obliques SO1 du côté du premier soufflet 11 et les deux autres premières soudures obliques SO1 du côté du deuxième soufflet 12.

La paire de films 111 et 112 pliés a ainsi permis de former le premier soufflet 11 et le deuxième soufflet 12, et il reste seulement à compléter les soudures de part et d'autre des soudures latérales SL. Pour cela, il est prévu une étape de réalisation de l'étanchéité 55 au cours de laquelle les premières soudures obliques SO1 et optionnellement les deuxièmes soudures obliques S02 sont réalisées.

Dans cet exemple non limitatif, les bords latéraux 8, 9, 18, 19 respectifs se décomposent chacun en un premier tronçon rectiligne, un deuxième tronçon et un tronçon intermédiaire rectiligne qui s'étend entre le premier tronçon servant à réaliser une soudure oblique SO1 et le deuxième tronçon. Le tronçon intermédiaire rectiligne est ici soudé avant les autres tronçons pour réaliser une des soudures latérales SL. Dans une variante, le deuxième tronçon peut être supprimé, par exemple si on souhaite réaliser une soudure droite transversale de même largeur que les films 102, 103 plutôt que des soudures obliques SO2.

Les bords latéraux 8, 9, 18, 19 respectifs permettent de définir, par les tronçons intermédiaires respectifs, quatre arêtes rectilignes de la poche souple 1 qui sont parallèles entre elle à la fois dans la configuration plane et dans la configuration sensiblement parallélépipédique, tandis que les parties des premiers tronçons non soudées aux premier et deuxième soufflets 11, 12 délimitent deux côtés, de longueur identique, de la portion de jonction 25. On peut voir sur la figure 2 que le premier tronçon 8a du bord latéral 8, comme tous les autres premiers tronçons, se décompose en :
- une partie soudée à un soufflet, ici le premier soufflet 11, et
- une partie terminale qui forme l'un des côtés de la portion de jonction 25 et est seulement soudée au premier tronçon 9a du bord latéral 9.
De façon analogue, des parties terminales des deuxièmes tronçons non soudées aux soufflets 11, 12 délimitent deux côtés, de longueur identique, de la portion de jonction 26.

Une première sous-étape 56 peut permettre de réaliser les premières soudures obliques SO1, ici en réalisant deux soudures successives avec une barre droite ou avec une soudure réalisée par un dispositif de soudure en forme de V qui peut éventuellement être plus ou moins courbé et plus ou moins élargi dans la zone de raccordement des deux branches du dispositif de soudure correspondant à la portion de jonction 25. Il peut être préféré d'augmenter localement la zone de soudure pour le raccordement entre les bords latéraux 8, 9, 18, 19 des éléments de paroi 2 et 3, comme visible sur la figure 7.

Une deuxième sous-étape 57 peut permettre de réaliser les deuxièmes soudures obliques SO2, de façon analogue à la sous-étape 56. Ici également, il peut être préféré d'augmenter localement la zone de soudure pour le raccordement entre les bords latéraux 8, 9, 18, 19 des éléments de paroi 2 et 3, dans la portion de jonction 26.

Bien entendu, la découpe en V pourrait en variante être réalisée seulement du côté de l'une des extrémités 14, 15.

Il est permis de modifier l'ordre entre certaines des étapes susmentionnées, par exemple si on souhaite réaliser des soudures obliques avant de procéder aux découpes en travers (obliquement) de la direction de défilement. Généralement, le fait de couper une zone déjà soudée est préféré lorsqu'on veut éviter des opérations délicates de maintien en position de bordures déjà coupées afin de les souder entre elles sans décalage. Rien n'empêche également de réaliser une coupe pendant une opération de soudure.

En référence à la figure 5, une paire de barres de soudure SB1 ou éléments similaires d'une unité de soudure, agencées suivant une direction longitudinale sur ligne de production, viennent en appui par l'extérieur (à l'encontre de l'élément de butée 40) sur les bords latéraux 8, 9, 18, 19 des éléments de paroi 2 et 3 et permettent de réaliser notamment les soudures latérales SL, ici par conduction thermique pendant un bref instant (méthode aussi appelée soudure par impulsion). La durée de chauffage par conduction peut être inférieure ou égale à 4 ou 6 s, compte tenu de la température élevée et typiquement supérieure à 150°C, de préférence sans dépasser 200 °C pour le seuil supérieur de plage effective de température des barres de soudure SB1. On peut réaliser ainsi l'étape 52 de soudure en soudant de façon continue tout ou partie des bords longitudinaux des soufflets 11 et 12 contre les bords latéraux 8, 18, 9, 19.

On comprend que ce type de méthode est applicable pour réaliser des soudures obliques, par exemple lors de l'étape de réalisation de l'étanchéité 55, les barres de soudure ou organes équivalents pour permettre de souder de façon rectiligne étant seulement disposés de façon oblique.

En dehors des portions de jonction 25, 26, la largeur de chacune de ces soudures peut être au moins égale à 5 mm afin de minimiser le risque de fuite par un choc accidentel. Dans les portions de jonction 25, 26, on peut définir une aire de soudure (correspondant par exemple à la portion CB) ayant au moins la même extension en largeur ou un diamètre équivalent supérieur à 5 mm. L'aire de soudure dans la portion de jonction 15, par exemple supérieure à 4 ou 5 cm², présente de préférence une portion continue entièrement décalée axialement par rapport aux soufflets 11, 12 et s'étendant de l'une à l'autre des arêtes 25a, 25b.

Au moins le long des zones de soudure et dans les soudures SL, SO1, SO2, l'épaisseur de chacun des films 102, 103, 111 et 112 n'est pas réduite par rapport à l'épaisseur E des films dans les zones éloignées des soudures, l'épaisseur E de ces films 102, 103, 111 et 112 étant typiquement constante. Dans les soudures SL, SO1, SO2 (et en particulier dans la portion de jonction 25, 26), il n'y a pas de zone frangible ou autre région affaiblie pour permettre une ouverture.

A titre d'exemple non limitatif, l'épaisseur E (figure 12) est une épaisseur constante ou éventuellement une épaisseur moyenne, et peut être comprise entre 90 et 450 µm pour chacun de ces films 102, 103, 111 et 112.

On comprend que la totalité des étapes de soudure sont réalisées sans introduction préalable de matière, contenu tel qu'un fluide biopharmaceutique 7, entre les quatre éléments constitutifs 2, 3, 11 et 12 de la poche souple 1.

La poche souple 1 est fermée de manière hermétique sur ses quatre côtés lorsqu'elle se trouve dans la configuration plane, l'accès à l'intérieur de la poche 1 étant uniquement permis par les ports de connexion 4, 6 qui sont formés dans une étape ultérieure (ce qui peut permettre de varier la position et/ou la taille des ports de connexion 4, 6, en fonction de l'application biopharmaceutique souhaitée pour la poche).

Dans des applications préférées, un emplissage de la poche souple 1 de type 3D ne peut être réalisé que postérieurement au scellement complet de la poche souple 1 et, de préférence, à la formation du ou des ports de connexion 4, 6. On comprend que le ou les systèmes de fermeture étanche C1, C2 peuvent être associés, dès la conception, aux ports de connexion 4, 6, afin d'éviter toute entrée d'air dans la poche souple 1. Ainsi, la poche souple 1 peut être proposée vide, sans le moindre orifice laissant entrer l'air ambiant ou, en variante, systématiquement avec des ports de connexion qui forment une entrée d'admission pour du fluide biopharmaceutique et une sortie (placée du même côté que l'entrée) pour chasser de l'air. Ceci est particulièrement avantageux pour maintenir un fluide biopharmaceutique 7 dans un état stérile. Les poches souples 1 de type 3D montrées sur les figures 2 et 9 permettent un tel maintien dans un état stérile. De préférence, les deux extrémités opposées 14, 15 sont conçues de façon identique.

Dans des variantes de réalisation, la poche souple 1 présente une seule portion de jonction du côté de la face W1, qui est par exemple une face inférieure, tandis que l'autre extrémité 15 présente un autre type de soudure (par exemple une soudure en K) permettant de former la face opposée W2, supérieure. Les avantages de robustesse améliorée lors de l'emplissage et/ou du transport sont obtenus du côté de la face W1.

En référence à la figure 4, la distance entre les extrémités opposées 14,15 est typiquement une longueur L1 (longueur commune aux éléments de paroi 2, 3 mais pas aux soufflets 11, 12) qui dépasse la largeur L3 définie par les deux éléments de paroi 2 et 3. En outre, la relation suivante est typiquement satisfaite :
0,05 < D2/L3 /< 0,5 où D2 désigne un espacement transversal (distance minimale) entre le premier soufflet 11 et le deuxième soufflet 12, mesurée suivant la direction transversale (même direction que pour la mesure de la largeur L3).

Un des avantages de la poche souple 1 de type 3D est sa robustesse, en particulier dans les extrémités des soufflets 11, 12 qui sont renforcées. En effet, les fragilités induites dues à la plus ou moins grande précision du positionnement des soudures au niveau des jonctions entre la soudure latérale et les soudures d'angle qui doivent parfaitement se trouver en regard des replis des soufflets pour obtenir une soudure en K parfaite (le moins fragile possible) sont supprimées. En outre, la poche souple 1 est obtenue par un procédé qui limite le nombre d'étapes de soudure et de découpe aux extrémités 14, 15.

Il doit être évident pour les personnes versées dans l'art que la présente invention permet des modes de réalisation sous de nombreuses autres formes spécifiques sans l'éloigner du domaine d'application de l'invention comme revendiqué. En particulier, bien que les dessins illustrent le cas d'une portion de jonction 25 qui se termine par une extrémité libre 25c anguleuse, une telle extrémité libre peut optionnellement présenter un arrondi, typiquement à distance des intersections J1, J2.

En outre, la poche souple 1 peut le cas échéant se présenter avec une ouverture, par exemple une large ouverture supérieure, située du côté opposé à la portion de jonction 25 ou 26, notamment pour des applications où il faut introduire puis mélanger un composant additionnel dans le fluide biopharmaceutique.

## Revendications

1. Poche souple 3D (1) à emplir par un produit biopharmaceutique (7), de préférence à l'aide d'au moins une conduite d'alimentation flexible (T1, T2), la poche souple (1) étant conçue pour se déployer à partir d'une configuration plane à vide vers une configuration sensiblement parallélépipédique dans un état empli, la poche souple (1) présentant :
- un premier élément de paroi (2) consistant en un film (102) et permettant de définir une face avant (2a), le premier élément de paroi (2) ayant deux bords latéraux (8, 18) répartis de part et d'autre d'un axe longitudinal (A) de la poche (1) dans la configuration plane,
- un deuxième élément de paroi (3) consistant en un film (103) et permettant de définir une face arrière (3a), le deuxième élément de paroi (2) ayant deux bords latéraux (9, 19) répartis de part et d'autre dudit axe longitudinal (A) de la poche dans la configuration plane,
- un premier soufflet (11) et un deuxième soufflet (12), reliés chacun à deux bords latéraux (8, 9, 18, 19) de l'un et l'autre des premier et deuxième éléments de paroi (2, 3), le premier soufflet (11) et le deuxième soufflet (12) étant constitués par des films respectifs (111, 112) découpés d'une pièce et susceptibles chacun de se plier le long d'une ligne de pliage vers l'intérieur (FL1, FL2) qui s'étend entre deux extrémités opposées (14, 15) de la poche souple (1),
l'axe longitudinal (A) de la poche souple s'étendant entre la ligne de pliage (FL1) du premier soufflet (11) et la ligne de pliage (FL2) du deuxième soufflet (12) dans la configuration plane,
**caractérisée en ce que,** à l'une des deux extrémités opposées (14, 15), les films (102, 103) constituant respectivement le premier élément de paroi (2) et le deuxième élément de paroi (3) sont soudés directement l'un à l'autre de façon à définir une portion de jonction (25) commune aux bords latéraux (8, 9, 18, 19) qui, dans la configuration plane, fait saillie axialement vers l'extérieur par rapport aux premier et deuxième soufflets (11, 12) et est délimitée par deux arêtes (25a, 25b) obliques par rapport à l'axe longitudinal (A).

2. Poche souple selon la revendication 1, dans lequel les deux arêtes obliques (25a, 25b) se rejoignent à une extrémité libre (25c) de la portion de jonction (25) et, dans ladite configuration plane, les deux arêtes obliques (25a, 25b) s'écartent l'une de l'autre en s'éloignant de l'extrémité libre (25c) et sont chacune prolongées, à l'opposé de l'extrémité libre (25c), de façon rectiligne au moins par une section des bords latéraux (8, 9, 18, 19) qui est soudée à une section de bord longitudinal de l'un parmi le premier soufflet (11) et le deuxième soufflet (12).

3. Poche souple selon la revendication 1 ou 2, comprenant au moins un port de connexion (4, 6) pour le remplissage et/ou la vidange, formé exclusivement dans l'un parmi le premier élément de paroi (2) et le deuxième élément de paroi (3), ledit port de connexion (4, 6) étant de préférence :
placé dans un rabat (21, 22) défini par le premier élément de paroi (2), du côté de portion de jonction (25, 26) et avec un écartement par rapport à portion de jonction (25, 26).

4. Poche souple selon la revendication 1, 2 ou 3, dans laquelle la portion de jonction (25) est plane et présente, à l'opposé d'une extrémité libre (25c) plus étroite de la portion de jonction, une base rectiligne, plus large, qui s'étend transversalement de l'une à l'autre des lignes de pliage (FL1, FL2) des premier et deuxième soufflets (11, 12).

5. Poche souple selon l'une quelconque des revendications précédentes, dans laquelle le premier élément de paroi (2) et le deuxième élément de paroi (3) ont :
- une même dimension longitudinale (L1) qui est supérieure à une dimension longitudinale maximale (L2) respectivement du premier soufflet (11) et du deuxième soufflet (12) ; et/ou
- une même forme hexagonale et des dimensions essentiellement identiques.

6. Poche souple selon l'une quelconque des revendications précédentes, dans laquelle la portion de jonction (25) est triangulaire, les bords latéraux (8, 9, 18, 19) respectifs de l'un et l'autre des premier et deuxième éléments de paroi (2, 3) comportant chacun un tronçon intermédiaire rectiligne qui s'étend entre un premier tronçon essentiellement rectiligne et un deuxième tronçon, et étant en outre adaptés pour :
- définir, par les tronçons intermédiaires respectifs, quatre arêtes rectilignes de la poche souple qui sont parallèles entre elle à la fois dans ladite configuration plane et dans ladite configuration sensiblement parallélépipédique ;
- définir, par des parties des premiers tronçons non soudées aux premier et deuxième soufflets (11, 12), deux côtés de longueur identique de la portion de jonction (25).

7. Poche souple selon l'une quelconque des revendications précédentes, dans laquelle les films (102, 103) constituant respectivement le premier élément de paroi (2) et le deuxième élément de paroi (3) sont soudés l'un à l'autre, à l'autre des deux extrémités opposées (14, 15), de façon à définir une portion additionnelle (26) de jonction des bords latéraux (8, 19, 18, 19) qui fait saillie axialement vers l'extérieur par rapport aux premier et deuxième soufflets (11, 12) dans la configuration plane.

8. Poche souple selon l'une quelconque des revendications précédentes, dans laquelle les films (102, 103, 111, 112) constituant respectivement le premier élément de paroi (2), le deuxième élément de paroi (3), le premier soufflet (11) et deuxième soufflet (12) sont soudés en définissant ensemble dans la configuration plane :
- quatre soudures latérales (SL) continues qui s'étendent parallèlement à l'axe longitudinal (A) dans la configuration plane ;
- quatre premières soudures obliques (SO1) continues qui s'étendent chacune depuis une extrémité déterminée (34) d'une des soudures latérales (SL) jusqu'à la portion de jonction ;
sachant que chacune des soudures présente de préférence une largeur minimale au moins égale à 5 mm.

9. Poche souple selon la revendication 8 lorsqu'elle dépend de la revendication 7, dans laquelle les films (102, 103, 111, 112) constituant respectivement le premier élément de paroi (2), le deuxième élément de paroi (3), le premier soufflet (11) et deuxième soufflet (12) sont soudés de façon à définir en outre dans la configuration plane :
- quatre deuxièmes soudures obliques (SO2) continues qui s'étendent chacune depuis une extrémité (35) d'une des soudures latérales (SL) opposée à l'extrémité déterminée (34) jusqu'à la portion additionnelle de jonction (26).

10. Poche souple selon la revendication 8 ou 9, dans laquelle chacun des films (102, 103, 111, 112) constituant respectivement le premier élément de paroi (2), le deuxième élément de paroi (3), le premier soufflet (11) et le deuxième soufflet (12) présente localement, le long des soudures (SL, SO1, SO2), une épaisseur qui n'est pas inférieure à l'épaisseur moyenne desdits films, ladite épaisseur moyenne étant comprise entre 150 et 450 µm pour chacun de ces films (102, 103, 111, 112).

11. Poche souple selon l'une quelconque des revendications précédentes, dans laquelle l'extrémité libre (25c) de la portion de jonction (25) définit un angle compris entre 60 et 100°, qui correspond à la fois à :
- l'angle entre les deux arêtes obliques (25a, 25b) dans la configuration plane ; et
- l'angle entre des premières soudures obliques (SO1) de raccordement respectif entre les premier et deuxième soufflets (11, 12) et les premier et deuxième éléments de paroi (2, 3), dans la configuration plane.

12. Poche souple selon l'une quelconque des revendications 1 à 11, dans laquelle les films (102, 103, 111, 112) constituant respectivement le premier élément de paroi (2), le deuxième élément de paroi (3), le premier soufflet (11) et le deuxième soufflet (12) sont composés chacun d'au moins trois couches plastiques non métalliques, et sont de préférence transparents ou translucides, et également de préférence présentent chacun une épaisseur comprise entre 150 micromètres et 450 micromètres et une résistance à la traction comprise entre 60 et 220 Newton.

13. Poche souple selon la revendication 12, dans laquelle le premier soufflet (11) et le deuxième soufflet (12) présentent chacun :
- une couche interne (16) soudable à chaud ; et
- une couche externe (17c) soudable, en un matériau choisi parmi le polyéthylène, le polyamide, le copolymère éthylène-acétate de vinyle, le polyamide et le polytéréphtalate d'éthylène.

14. Poche souple selon l'une quelconque des revendications précédentes, dans laquelle dans la configuration parallélépipédique :
- l'extension transversale (D) maximale de chacun des premier et deuxième soufflets (11, 12) est au moins de 15 cm entre le premier élément de paroi (2) et le deuxième élément de paroi (3) ; et
- la poche souple (1) permet de délimiter un espace intérieur au moins égal à 2 L, de préférence au moins égal à 5 L.

15. Procédé de fabrication d'une poche souple 3D (1) à emplir par un produit biopharmaceutique (7) définie dans l'une quelconque des revendications précédentes, dans lequel on déroule selon une direction longitudinale (DD) de défilement :
- un premier élément de paroi (2) pourvu de deux bords latéraux (8, 9), consistant en un film et permettant de définir une face avant (2a),
- un deuxième élément de paroi (3) pourvu de deux bords latéraux (18, 19), consistant en un film et permettant de définir une face arrière (3a),
- un premier soufflet (11) et un deuxième soufflet (12), chacun constitué par un film découpé d'une pièce et délimité par deux bords longitudinaux,
sachant que chacun parmi le premier soufflet (11) et le deuxième soufflet (12) est inséré, dans un état plié en deux autour d'une ligne de pliage longitudinale (FL1, FL2), entre le premier élément de paroi (2) et le deuxième élément de paroi (3), le premier soufflet (11) et le deuxième soufflet (12) étant disposés avec un espacement transversal (D2) l'un par rapport à l'autre;
le procédé comprenant en outre les étapes qui consistent essentiellement à :
- réaliser une découpe en V pour définir des sections des bords latéraux (8, 9, 18, 19) et des sections des bords longitudinaux qui sont obliques par rapport à un axe longitudinal (A) de la poche souple (1) dans une configuration plane à vide, de façon à ce qu'une pointe de la découpe en V soit définie seulement par le premier élément de paroi (2) et le deuxième élément de paroi (3) dans une zone intermédiaire située, dans la configuration plane à vide, entre une première droite virtuelle coïncidant avec la ligne de pliage longitudinale (FL1) du premier soufflet et une deuxième droite virtuelle coïncidant avec la ligne de pliage longitudinale (FL2) du deuxième soufflet ;
- réaliser des soudures (SL, SO1, SO2) au niveau des bords longitudinaux respectifs, afin de raccorder de façon étanche le premier soufflet (11) et le deuxième soufflet (12) entre le premier élément de paroi (2) et le deuxième élément de paroi (3) ;
- réaliser une soudure dans une zone adjacente ou correspondant à la pointe de la découpe en V, afin de raccorder directement de façon étanche le premier élément de paroi (2) au deuxième élément de paroi (3),
la découpe en V et les soudures étant réalisées de façon à ce que la poche souple (1) puisse être emplie par un produit biopharmaceutique (7) dans une configuration parallélépipédique de la poche souple.

16. Procédé selon la revendication 15, dans lequel quatre premières soudures obliques (SO1) qui convergent vers la pointe de la découpe en V sont réalisées :
- en soudant les sections obliques des deux bords longitudinaux du premier soufflet (11) au premier élément de paroi (2) et au deuxième élément de paroi (3), respectivement à une section oblique d'un des bords latéraux (8) du premier élément de paroi (2) et à une section oblique d'un des bords latéraux (9) du deuxième élément de paroi (3), ce grâce à quoi deux premières soudures obliques (SO1) sont obtenues ; et
- en soudant les sections obliques des deux bords longitudinaux du deuxième soufflet (12) au premier élément de paroi (2) et au deuxième élément de paroi (3), respectivement à une section oblique de l'autre des bords latéraux (18) du premier élément de paroi (2) et à une section oblique de l'autre des bords latéraux (19) du deuxième élément de paroi (3), ce grâce à quoi deux autres premières soudures obliques (SO1) sont obtenues.

## Patentansprüche

1. Flexibler 3D-Beutel (1), der mit einem biopharmazeutischen Produkt (7) zu füllen ist, vorzugsweise mit mindestens einer flexiblen Zuführleitung (T1, T2), wobei der flexible Beutel (1) dafür ausgelegt ist, sich ausgehend von einer flachen Konfiguration im leeren Zustand zu einer im Wesentlichen quaderförmigen Konfiguration in einem befüllten Zustand zu entfalten, wobei der flexible Beutel (1) aufweist:
- ein erstes Wandelement (2), das aus einer Folie (102) besteht und es ermöglicht, eine Vorderseite (2a) zu definieren, wobei das erste Wandelement (2) zwei Seitenränder (8, 18) aufweist, die sich in der flachen Konfiguration auf beiden Seiten einer Längsachse (A) des Beutels (1) befinden,
- ein zweites Wandelement (3), das aus einer Folie (103) besteht und es ermöglicht, eine Rückseite (3a) zu definieren, wobei das zweite Wandelement (2) zwei Seitenränder (9, 19) aufweist, die sich in der flachen Konfiguration auf beiden Seiten einer Längsachse (A) des Beutels befinden,
- einen ersten Balg (11) und einen zweiten Balg (12), die jeweils mit zwei Seitenrändern (8, 9, 18, 19) sowohl des ersten als auch des zweiten Wandelements (2, 3) verbunden sind, wobei der erste Balg (11) und der zweite Balg (12) aus jeweiligen Folien (111, 112) bestehen, die aus einem Stück geschnitten sind und sich jeweils entlang einer Faltlinie nach innen (FL1, FL2) falten lassen, die sich zwischen zwei entgegengesetzten Enden (14, 15) des flexiblen Beutels (1) erstreckt,
wobei sich die Längsachse (A) des flexiblen Beutels in der flachen Konfiguration zwischen der Faltlinie (FL1) des ersten Balges (11) und der Faltlinie (FL2) des zweiten Balges (12) erstreckt,
**dadurch gekennzeichnet, dass** an einem der beiden entgegengesetzten Enden (14, 15) die Folien (102, 103), die jeweils das erste Wandelement (2) und das zweite Wandelement (3) bilden, direkt miteinander verschweißt sind, um gemeinsam mit den Seitenrändern (8, 9, 18, 19) einen Verbindungsabschnitt (25) zu definieren, der in der flachen Konfiguration in Bezug auf den ersten und den zweiten Balg (11, 12) axial nach außen vorsteht und durch zwei Kanten (25a, 25b) begrenzt wird, die schräg zur Längsachse (A) stehen.

2. Flexibler Beutel nach Anspruch 1, bei dem sich die beiden schrägen Kanten (25a, 25b) an einem freien Ende (25c) des Verbindungsabschnitts (25) treffen und sich die zwei schrägen Kanten (25a, 25b) in der flachen Konfiguration voneinander abspreizen und von dem freien Ende (25c) entfernen und jeweils geradlinig verlängert werden gegenüber dem freien Ende (25c) durch zumindest einen Abschnitt der Seitenränder (8, 9, 18, 19), welcher an einen Abschnitt des Längsrandes entweder des ersten Balgs (11) oder des zweiten Balgs (12) geschweißt ist.

3. Flexibler Beutel nach Anspruch 1 oder 2 umfassend zumindest eine Verbindungsöffnung (4, 6) zum Befüllen und/oder Entleeren, die ausschließlich entweder in dem ersten Wandelement (2) oder dem zweiten Wandelement (3) ausgebildet ist, wobei die Verbindungsöffnung (4, 6) vorzugsweise:
in einer Klappe (21, 22) platziert ist, die durch das erste Wandelement (2) auf der Seite des Verbindungsabschnitts (25, 26) und mit einem Abstand zum Verbindungsabschnitt (25, 26) definiert ist.

4. Flexibler Beutel nach Anspruch 1, 2 oder 3, wobei der Verbindungsabschnitt (25) flach ist und entgegengesetzt zu einem schmaleren freien Ende (25c) des Verbindungsabschnitts eine geradlinige, breitere Basis aufweist, die sich quer von der einen Faltlinie (FL1, FL2) zur anderen des ersten und des zweiten Balges (11, 12) erstreckt.

5. Flexibler Beutel nach einem der vorstehenden Ansprüche, wobei das erste Wandelement (2) und das zweite Wandelement (3) aufweisen:
- ein gleiches Längenmaß (L1), das größer ist als ein maximales Längenmaß (L2) jeweils des ersten Balges (11) und des zweiten Balges (12); und/oder
- eine gleiche hexagonale Form und im Wesentlichen identische Abmessungen.

6. Flexibler Beutel nach einem der vorstehenden Ansprüche, wobei der Verbindungsabschnitt (25) dreieckig ist, wobei die jeweiligen Seitenränder (8, 9, 18, 19) sowohl des ersten als auch des zweiten Wandelements (2, 3) jeweils einen geradlinigen Zwischenabschnitt aufweisen, der sich zwischen einem ersten im Wesentlichen geradlinigen Abschnitt und einem zweiten Abschnitt erstreckt, und außerdem dafür angepasst sind:
- durch die jeweiligen Zwischenabschnitte vier geradlinige Kanten des flexiblen Beutels zu definieren, die sowohl in der flachen Konfiguration als auch in der im Wesentlichen quaderförmigen Konfiguration parallel zueinander sind;
- durch Teile der ersten Abschnitte, die nicht mit dem ersten und dem zweiten Balg (11, 12) verschweißt sind, zwei Seiten gleicher Länge des Verbindungsabschnitts (25) zu definieren.

7. Flexibler Beutel nach einem vorstehenden Ansprüche, wobei die Folien (102, 103), die jeweils das erste Wandelement (2) und das zweite Wandelement (3) bilden, miteinander verschweißt und an das andere der beiden entgegengesetzten Enden (14, 15) geschweißt sind, um einen zusätzlichen Verbindungsabschnitt (26) der Seitenränder (8, 19, 18, 19) zu definieren, der in der flachen Konfiguration in Bezug auf den ersten und den zweiten Balg (11, 12) axial nach außen vorsteht.

8. Flexibler Beutel nach einem der vorstehenden Ansprüche, wobei die Folien (102, 103, 111, 112), die jeweils das erste Wandelement (2), das zweite Wandelement (3), den ersten Balg (11) und den zweiten Balg (12) bilden, verschweißt sind und dabei in der flachen Konfiguration zusammen definieren:
- vier durchgehende seitliche Schweißnähte (SL), die sich in der flachen Konfiguration parallel zur Längsachse (A) erstrecken;
- vier durchgehende erste schräge Schweißnähte (SO1), die sich jeweils von einem bestimmten Ende (34) einer der seitlichen Schweißnähte (SL) bis zum Verbindungsabschnitt erstrecken;
dabei ist festzuhalten, dass jede der Schweißnähte vorzugsweise eine minimale Breite von mindestens 5 mm hat.

9. Flexibler Beutel nach Anspruch 8, wenn er abhängig ist von Anspruch 7, wobei die Folien (102, 103, 111, 112), die jeweils das erste Wandelement (2), das zweite Wandelement (3), den ersten Balg (11) und den zweiten Balg (12) bilden, derart verschweißt sind, dass sie in der flachen Konfiguration auch definieren:
- vier durchgehende zweite schräge Schweißnähte (SO2), die sich jeweils von einem, zu dem bestimmten Ende (34) entgegengesetzten Ende (35) einer der seitlichen Schweißnähte (SL) bis zu dem zusätzlichen Verbindungsabschnitt (26) erstrecken.

10. Flexibler Beutel nach Anspruch 8 oder 9, wobei jede der Folien (102, 103, 111, 112), die jeweils das erste Wandelement (2), das zweite Wandelement (3), den ersten Balg (11) und den zweiten Balg (12) bilden, lokal entlang der Schweißnähte (SL, SO1, SO2), eine Stärke aufweisen, die nicht geringer als die durchschnittliche Stärke der Folien ist, wobei die durchschnittliche Stärke für jede dieser Folien (102, 103, 111, 112) zwischen 150 und 450 µm beträgt.

11. Flexibler Beutel nach einem der vorstehenden Ansprüche, wobei das freie Ende (25c) des Verbindungsabschnitts (25) einen Winkel zwischen 60 und 100° definiert, der entspricht:
- dem Winkel zwischen den beiden schrägen Kanten (25a, 25b) in der flachen Konfiguration; und
- dem Winkel zwischen den ersten schrägen Schweißnähten (SO1) zum jeweiligen Anschluss zwischen dem ersten und dem zweiten Balg (11, 12) und dem ersten und dem zweiten Wandelement (2, 3) in der flachen Konfiguration.

12. Flexibler Beutel nach einem der Ansprüche 1 bis 11, wobei die Folien (102, 103, 111, 112), die jeweils das erste Wandelement (2), das zweite Wandelement (3), den ersten Balg (11) und den zweiten Balg (12) bilden, jeweils aus mindestens drei nichtmetallischen Kunststoffschichten bestehen und vorzugsweise transparent oder lichtdurchlässig sind und auch vorzugsweise jeweils eine Stärke zwischen 150 Mikrometern und 450 Mikrometern und eine Zugfestigkeit zwischen 60 und 220 Newton aufweisen.

13. Flexibler Beutel nach Anspruch 12, wobei der erste Balg (11) und der zweite Balg (12) jeweils aufweisen:
- eine innere Schicht (16), die heißsiegelbar ist; und
- eine äußere Schicht (17c) die schweißbar ist, aus einem Material, das ausgewählt wird aus Polyethylen, Polyamid, Ethylen-Vinylacetat-Copolymer, Polyamid und Polyethylenterephthalat.

14. Flexibler Beutel nach einem der vorstehenden Ansprüche, wobei in der quaderförmigen Konfiguration:
- die maximale Querausdehnung (D) von sowohl dem ersten als auch dem zweiten Balg (11, 12) mindestens 15 cm zwischen dem ersten Wandelement (2) und dem zweiten Wandelement (3) beträgt; und
- es der flexible Beutel (1) ermöglicht, einen Innenraum zumindest entsprechend 2 L, vorzugsweise zumindest entsprechend 5 L, abgrenzen.

15. Verfahren zur Herstellung eines flexiblen 3D-Beutels (1), der mit einem biopharmazeutischen Produkt (7) zu füllen ist, nach einem der vorstehenden Ansprüche, wobei in einer Längsrichtung (DD) der Bewegung entrollt wird:
- ein erstes Wandelement (2) ausgestattet mit zwei Seitenrändern (8, 9), das aus einer Folie besteht und es ermöglicht, eine Vorderseite (2a) zu definieren,
- ein zweites Wandelement (3) ausgestattet mit zwei Seitenrändern (18, 19), das aus einer Folie besteht und es ermöglicht, eine Rückseite (3a) zu definieren,
- ein erster Balg (11) und ein zweiter Balg (12), die jeweils aus einer Folie bestehen, die von einem Stück ausgeschnitten und durch zwei Längskanten begrenzt wird,
dabei ist festzuhalten, dass sowohl der erste Balg (11) als auch der zweite Balg (12) in einem zur Hälfte um eine Faltlinie (FL1, FL2) in Längsrichtung gefalteten Zustand zwischen dem ersten Wandelement (2) und dem zweiten Wandelement (3) eingeführt werden, wobei der erste Balg (11) und der zweite Balg (12) mit einem Zwischenraum in Querrichtung (D2) zueinander angeordnet sind;
wobei das Verfahren weiter die Schritte umfasst, die im Wesentlichen darin bestehen:
- einen V-förmigen Zuschnitt herzustellen, um Abschnitte der Seitenränder (8, 9, 18, 19) und Abschnitte der Längsränder zu definieren, die zu einer Längsachse (A) des flexiblen Beutels (1) in einer flachen Konfiguration im leeren Zustand schräg sind, so dass eine Spitze des V-förmigen Zuschnitts nur durch das erste Wandelement (2) und das zweite Wandelement (3) in einem Zwischenbereich definiert wird, der sich in der flachen Konfiguration im leeren Zustand zwischen einer ersten virtuellen Gerade, die mit der Faltlinie in Längsrichtung (FL1) des ersten Balgs zusammenfällt, und einer zweiten virtuellen Gerade, die mit der Faltlinie in Längsrichtung (FL2) des zweiten Balgs zusammenfällt, befindet;
- Schweißnähte (SL, SO1, SO2) an den jeweiligen Längsrändern herzustellen, um den ersten Balg (11) und den zweiten Balg (12) zwischen dem ersten Wandelement (2) und dem zweiten Wandelement (3) dicht zu verbinden;
- eine Schweißnaht in einem angrenzenden oder einer Spitze des V-förmigen Zuschnitts entsprechenden Bereich herzustellen, um unmittelbar und dicht das erste Wandelement (2) mit dem zweiten Wandelement (3) zu verbinden,
wobei der V-förmige Zuschnitt und die Schweißnähte derart hergestellt werden, dass der flexible Beutel (1) in einer quaderförmigen Konfiguration des flexiblen Beutels mit einem biopharmazeutischen Produkt (7) gefüllt werden kann.

16. Verfahren nach Anspruch 15, wobei vier erste schräge Schweißnähte (SO1), die in Richtung der Spitze des V-förmigen Zuschnitts konvergieren, hergestellt werden:
- durch Schweißen der schrägen Abschnitte der beiden Längsränder des ersten Balgs (11) an das erste Wandelement (2) und das zweite Wandelement (3), jeweils an einen schrägen Abschnitt eines der Seitenränder (8) des ersten Wandelements (2) und an einen schrägen Abschnitt eines der Seitenränder (9) des zweiten Wandelements (3), so dass zwei erste schräge Schweißnähte (SO1) erhalten werden; und
- durch Schweißen der schrägen Abschnitte der beiden Längsränder des zweiten Balgs (12) an das erste Wandelement (2) und das zweite Wandelement (3), jeweils an einen schrägen Abschnitt des anderen der Seitenränder (18) des ersten Wandelements (2) und an einen schrägen Abschnitt des anderen der Seitenränder (19) des zweiten Wandelements (3), so dass zwei weitere erste schräge Schweißnähte (SO1) erhalten werden.

## Claims

1. A 3D flexible pouch (1) to be filled with a biopharmaceutical product (7), preferably using at least one flexible supply line (T1, T2), the flexible pouch (1) being designed to deploy from a planar vacuum configuration to a substantially parallelepiped configuration in a filled state, the flexible pouch (1) having:
- a first wall element (2) consisting of a film (102) and allowing to define a front face (2a), the first wall element (2) having two lateral edges (8, 18) distributed on either side of a longitudinal axis (A) of the pouch (1) in the planar configuration,
- a second wall element (3) consisting of a film (103) and allowing to define a rear face (3a), the second wall element (2) having two lateral edges (9, 19) distributed on either side of said longitudinal axis (A) of the pouch in the planar configuration,
- a first bellows (11) and a second bellows (12), each connected to two lateral edges (8, 9, 18, 19) of both the first and second wall elements (2, 3), the first bellows (11) and the second bellows (12) being constituted by respective films (111, 112) cut in one piece and each capable of being folded along a fold line inward (FL1, FL2) which extends between two opposite ends (14, 15) of the flexible pouch (1),
the longitudinal axis (A) of the flexible pouch extending between the fold line (FL1) of the first bellows (11) and the fold line (FL2) of the second bellows (12) in the planar configuration,
**characterized in that**, at one of the two opposite ends (14, 15), the films (102, 103) respectively constituting the first wall element (2) and the second wall element (3) are directly welded to each other so as to define a junction portion (25) common to the lateral edges (8, 9, 18, 19) which, in the planar configuration, protrudes axially outward relative to the first and second bellows (11, 12) and it is delimited by two ridges (25a, 25b) which are oblique relative to the longitudinal axis (A).

2. The flexible pouch according to claim 1, wherein the two oblique ridges (25a, 25b) meet at a free end (25c) of the junction portion (25) and, in said planar configuration, the two oblique ridges (25a, 25b) depart from each other away from the free end (25c) and are each extended, opposite to the free end (25c), rectilinearly at least by a section of the lateral edges (8, 9, 18, 19) which is welded to a longitudinal edge section of one of the first bellows (11) and the second bellows (12).

3. The flexible pouch according to claim 1 or 2, comprising at least one connection port (4, 6) for filling and/or draining, formed exclusively in one of the first wall element (2) and the second wall element (3), said connection port (4, 6) preferably being:
placed in a flap (21, 22) defined by the first wall element (2), on the side of the junction portion (25, 26) and with a spacing relative to the junction portion (25, 26).

4. The flexible pouch according to claim 1, 2 or 3, wherein the junction portion (25) is planar and has, opposite a narrower free end (25c) of the junction portion, a wider rectilinear base which extends transversely from one fold line (FL1, FL2) to the other of the first and second bellows (11, 12) .

5. The flexible pouch according to any one of the preceding claims, wherein the first wall element (2) and the second wall element (3) have:
- the same longitudinal dimension (L1) which is greater than a maximum longitudinal dimension (L2) respectively of the first bellows (11) and the second bellows (12); and/or
- the same hexagonal shape and essentially identical dimensions.

6. The flexible pouch according to any one of the preceding claims, wherein the junction portion (25) is triangular, the lateral edges (8, 9, 18, 19) respectively of each of the first and second wall elements (2, 3) each including an intermediate rectilinear segment which extends between a first substantially rectilinear segment and a second segment, and being further adapted for:
- defining, by the respective intermediate segments, four rectilinear ridges of the flexible pouch which are parallel to each other both in said planar configuration and in said substantially parallelepiped configuration;
- defining, by parts of the first segments not welded to the first and second bellows (11, 12), two sides of identical length of the junction portion (25).

7. The flexible pouch according to any one of the preceding claims, wherein the films (102, 103) respectively constituting the first wall element (2) and the second wall element (3) are welded to each other, at the other of the two opposite ends (14, 15), so as to define an additional junction portion (26) of the lateral edges (8, 19, 18, 19) which protrudes axially outward relative to the first and second bellows (11, 12) in the planar configuration.

8. The flexible pouch according to any one of the preceding claims, wherein the films (102, 103, 111, 112) respectively constituting the first wall element (2), the second wall element (3), the first bellows (11) and second bellows (12) are welded while defining together in the planar configuration:
- four continuous lateral welds (SL) which extend parallel to the longitudinal axis (A) in the planar configuration;
- four first continuous oblique welds (SO1) which extend each from a determined end (34) of one of the lateral welds (SL) to the junction portion;
knowing that each of the welds preferably has a minimum width at least equal to 5 mm.

9. The flexible pouch according to claim 8 when it depends on claim 7, wherein the films (102, 103, 111, 112) constituting respectively the first wall element (2), the second wall element (3), the first bellows (11) and second bellows (12) are welded so as to further define in the planar configuration:
- four second continuous oblique welds (SO2) which extend each from an end (35) of one of the lateral welds (SL) opposite the determined end (34) to the additional junction portion (26).

10. The flexible pouch according to claim 8 or 9, wherein each of the films (102, 103, 111, 112) constituting respectively the first wall element (2), the second wall element (3), the first bellows (11) and the second bellows (12) locally has, along the welds (SL, SO1, SO2), a thickness which is not less than the average thickness of said films, said average thickness being comprised between 150 and 450 µm for each of these films (102, 103, 111, 112).

11. The flexible pouch according to any one of the preceding claims, wherein the free end (25c) of the junction portion (25) defines an angle comprised between 60 and 100°, which corresponds to both:
- the angle between the two oblique edges (25a, 25b) in the planar configuration; and
- the angle between first oblique welds (SO1) of respective connection between the first and second bellows (11, 12) and the first and second wall elements (2, 3), in the planar configuration.

12. The flexible pouch according to any one of claims 1 to 11, wherein the films (102, 103, 111, 112) respectively constituting the first wall element (2), the second wall element (3), the first bellows (11) and the second bellows (12) are each composed of at least three non-metallic plastic layers, and are preferably transparent or translucent, and also preferably each have a thickness comprised between 150 micrometers and 450 micrometers and a tensile strength comprised between 60 and 220 Newton.

13. The flexible pouch according to claim 12, wherein the first bellows (11) and the second bellows (12) each have:
- a heat-weldable inner layer (16); and
- a weldable outer layer (17c), made of a material selected from polyethylene, polyamide, ethylene-vinyl acetate copolymer, polyamide and polyethylene terephthalate.

14. The flexible pouch according to any one of the preceding claims, wherein in the parallelepiped configuration:
- the maximum transverse extension (D) of each of the first and second bellows (11, 12) is at least of 15 cm between the first wall element (2) and the second wall element (3); and
- the flexible pouch (1) allows delimiting an inner space at least equal to 2 L, preferably at least equal to 5 L.

15. A method for manufacturing a 3D flexible pouch (1) to be filled with a biopharmaceutical product (7) defined in any one of the preceding claims, wherein there is unwound, in a longitudinal direction (DD) of travel:
- a first wall element (2) provided with two lateral edges (8, 9), consisting of a film and allowing to define a front face (2a),
- a second wall element (3) provided with two lateral edges (18, 19), consisting of a film and allowing to define a rear face (3a),
- a first bellows (11) and a second bellows (12), each consisting of a film cut in one piece and delimited by two longitudinal edges,
knowing that each of the first bellows (11) and the second bellows (12) is inserted, in a two-folded state around a longitudinal fold line (FL1, FL2), between the first wall element (2) and the second wall element (3), the first bellows (11) and the second bellows (12) being disposed with a transverse spacing (D2) relative to each other;
the method further comprising the steps which essentially consist in:
- carrying out a V-cut to define sections of the lateral edges (8, 9, 18, 19) and sections of the longitudinal edges which are oblique relative to a longitudinal axis (A) of the flexible pouch (1) in a planar vacuum configuration, so that a tip of the V-cut is defined only by the first wall element (2) and the second wall element (3) in an intermediate area located, in the planar vacuum configuration , between a first virtual line coinciding with the longitudinal fold line (FL1) of the first bellows and a second virtual line coinciding with the longitudinal fold line (FL2) of the second bellows;
- carrying out welds (SL, SO1, SO2) at the respective longitudinal edges, in order to sealingly connect the first bellows (11) and the second bellows (12) between the first wall element (2) and the second wall element (3);
- carrying out a weld in an area which is adjacent or corresponding to the tip of the V-cut, in order to directly sealingly connect the first wall element (2) to the second wall element (3),
the V-cut and the welds being carried out so that the flexible pouch (1) can be filled with a biopharmaceutical product (7) in a parallelepiped configuration of the flexible pouch.

16. The method according to claim 15, wherein four first oblique welds (SO1) which converge towards the tip of the V-cut are carried out:
- by welding the oblique sections of the two longitudinal edges of the first bellows (11) to the first wall element (2) and to the second wall element (3), respectively to an oblique section of one of the lateral edges (8) of the first wall element (2) and to an oblique section of one of the lateral edges (9) of the second wall element (3), whereby two first oblique welds (SO1) are obtained; and
- by welding the oblique sections of the two longitudinal edges of the second bellows (12) to the first wall element (2) and to the second wall element (3), respectively to an oblique section of the other of the lateral edges (18) of the first wall element (2) and to an oblique section of the other of the lateral edges (19) of the second wall element (3), whereby two other first oblique welds (SO1) are obtained.
